# EUROPÄISCHE PATENTANMELDUNG

(11) **EP 2 884 015 A1**
(43) Veröffentlichungstag der Anmeldung: **17.06.2015**
(21) Anmeldenummer: 14197498.0
(22) Anmeldetag: 11.12.2014
(51) Int. Cl.: E03F 1/00

(54) **Speichergewölbesystem für Flüssigkeiten**

(30) Priorität: 13.12.2013 DE 102013225856
(71) Anmelder: Dr. Doll Holding GmbH, 74193 Schwaigern (DE)
(72) Erfinder: Doll, Dr. Theo, 74193 Schwaigern (DE)
(74) Vertreter: Patentanwälte Ruff, Wilhelm, Beier, Dauster & Partner

(57) **Zusammenfassung**

Die Anmeldung betrifft ein Speichergewölbesystem mit wenigstens einem aus einem thermoplastischen Kunststoff bestehenden, bogenförmigen Gewölbemantel (1), der aus einer einzelnen Kunststoffschale als Single-Sheet-Bauteil hergestellt ist. Erfindungsgemäß ist der Gewölbemantel mit nach außen abragenden Versteifungsrippen (4) versehen, die jeweils längs der Versteifungsrippen verlaufende, zumindest weitgehend rechtwinklig zu einer Oberfläche des Gewölbemantels abragende seitliche Rippenwandungen (5) aufweisen, wobei ausgehend von einer Scheitellinie des Gewölbemantels jeweils einander zugewandte Rippenwandungen benachbarter Versteifungsrippen in Richtung einer Bodenfläche des Gewölbemantels zumindest abschnittsweise trichter-oder keilartig aufeinander zulaufen.

## Beschreibung

Die Erfindung betrifft ein Speichergewölbesystem für Flüssigkeiten mit wenigstens einem aus einem thermoplastischen Kunststoff bestehenden, bogenförmigen Gewölbemantel, der aus einer einzelnen Kunststoffschale als Single-Sheet-Bauteil hergestellt ist.

Ein Speichergewölbe für ein Unwetter-Wasser-Management in städtischen Bereichen ist aus der EP 1 285 140 B1 bekannt. Das Speichergewölbe umfasst einen Gewölbemantel, der aus Steifigkeitsgründen einen ellipsenabschnittförmigen Querschnitt aufweist. Stirnseitig ist der Gewölbemantel durch jeweils eine Stirnwand verschlossen, die mit Durchtritten für Rohranschlüsse versehen sind. Der Gewölbemantel ist bodenseitig mit Trag- und Verbindungsprofilierungen versehen, wobei die Trag- und Verbindungsprofilierungen an gegenüberliegenden Längsseiten des Gewölbemantels vorgesehen sind.

Aufgabe der Erfindung ist es, ein Speichergewölbesystem der eingangs genannten Art zu schaffen, das einen einfachen Aufbau und dennoch eine ausreichende Steifigkeit bei einem betriebsfertigen Tiefbau-Einsatz aufweist.

Diese Aufgabe wird dadurch gelöst, dass der Gewölbemantel mit nach außen abragenden Versteifungsrippen versehen ist, die jeweils längs der Versteifungsrippen verlaufende, zumindest weitgehend rechtwinklig zu einer Oberfläche des Gewölbemantels abragende Rippenwandungen aufweisen, wobei ausgehend von einer Scheitellinie des Gewölbemantels jeweils einander zugewandte Rippenwandungen benachbarter Versteifungsrippen in Richtung einer Bodenfläche des Gewölbemantels zumindest abschnittsweise trichter- oder keilartig aufeinander zulaufen. Dadurch bilden die einander zugewandten Rippenwandungen benachbarter Versteifungsrippen jeweils paarweise über einen Teilbereich des Umfangs des Gewölbemantels einen Trichteroder Keilraum, in dem sich Schüttgut sammelt und verspannt, das beim Auffüllen einer entsprechenden Baugrube, in der der wenigstens eine Gewölbemantel aufgestellt ist, zum Einsatz kommt. Aufgrund der keil- oder trichterartigen Gestaltung der Versteifungsrippen zumindest über einen Teil des Umfangs des Gewölbemantels ergibt sich in Verbindung mit dem eingesetzten Schüttgut eine so hohe Steifigkeit, dass der Gewölbemantel als einschaliges Kunststoffbauteil, d.h. als Single-Sheet-Bauteil, gestaltet werden kann, um dennoch eine ausreichende Stützund Gewölbefunktion für ein entsprechendes Unwetter-Wassermanagement in städtischen Bereichen zu erfüllen. Geeignete Materialien zur Herstellung des Gewölbemantels sind insbesondere Polypropylen (PP), Polyethylen (PE), High-Density-Polyethylen (HDPE) und HighMolecular-Polyethylen (HMPE). Der geringe Kunststoffmaterialeinsatz aufgrund der einschaligen Bauweise des Gewölbemantels ermöglicht zum einen eine kostengünstige Herstellung. Zum anderen ergibt sich für den Gewölbemantel lediglich ein geringes Gewicht, das eine einfache Handhabung bei Lagerung, Transport oder Aufstellung an einer entsprechenden Baustelle ermöglicht. Die bogenförmige Gestaltung des Gewölbemantels ermöglicht zudem eine Stapelung mehrerer Gewölbemäntel für Lagerung und Transport. An einer entsprechenden Baustelle wird der wenigstens eine Gewölbemantel in einer Baugrube auf einer vorbereiteten Drainage, insbesondere einer Kiesdrainage, aufgestellt. Anschließend wird die Baugrube mit Schüttgut, insbesondere mit Kies, aufgefüllt, wodurch sich zwangsläufig die gewünschte Verkeilung von Schüttgut zwischen den benachbarten Rippenwandungen der Versteifungsrippen ergibt. Das erfindungsgemäße Speichergewölbesystem kann einen oder mehrere miteinander verbundene Gewölbemäntel aufweisen. Das Speichergewölbesystem ist im betriebsfertig aufgebauten Zustand mit Kanalisationsrohren eines entsprechenden städtischen Kanalisationssystems verbunden. Das über die Kanalisation in das Speichergewölbesystem eingeleitete Wasser staut sich in dem innerhalb des wenigstens einen Gewölbemantels entstandenen Gewölberaum auf und versickert allmählich durch die Drainage in den Untergrund und in das Grundwasser oder wird kontrolliert in ein Abwasserkanalisationsnetz weitergeleitet. Das Speichergewölbesystem dient demzufolge zum Auffangen und zeitweisen Speichern von sehr großen Wassermengen, die bei starken Unwettern auftreten können, und trägt dazu bei, eine Überlastung des Kanalisationssystems zu vermeiden. Die Scheitellinie des Gewölbemantels bildet in aufgestelltem Zustand des Gewölbemantels eine obere Längslinie des Gewölbemantels und umfasst Scheitelpunkte verschiedener geometrischer Bögen des Gewölbemantels, die über die Länge des Gewölbemantels in einer Reihe hintereinander angeordnet sind. Ein bogenförmiger Querschnitt des Gewölbemantels ist vorzugsweise kreisbogenförmig gestaltet.

In Ausgestaltung der Erfindung weist der Gewölbemantel wenigstens ein längs der Scheitellinie verlaufendes Versteifungsprofil auf. Das längs verlaufende Versteifungsprofil ist in aufgestecktem Zustand des Gewölbemantels demzufolge Teil der Oberseite des Gewölbemantels. Das Versteifungsprofil ist nach unten offen. Zur weiteren Erhöhung der Steifigkeit ist vorteilhaft wenigstens ein Füllkörper in das Versteifungsprofil eingesetzt und stoffschlüssig durch Verschweißung oder Verklebung innenseitig mit dem Versteifungsprofil verbunden. Es können mehrere Füllkörper segmentweise hintereinander angeordnet sein.

In weiterer Ausgestaltung der Erfindung sind das Versteifungsprofil und die Versteifungsrippen einstückig aus der Kunststoffschale des Gewölbemantels ausgeformt. Der Gewölbemantel ist demzufolge einschließlich seiner Versteifungsrippen und des Versteifungsprofils als einteiliges und einschaliges Kunststoffbauteil gestaltet.

In weiterer Ausgestaltung der Erfindung sind mehrere, einander nach Art eines Kreuzgewölbes kreuzende Versteifungsrippen über eine Mantelfläche des Gewölbemantels verteilt angeordnet. Die Versteifungsrippen kreuzen einander vorzugsweise im Bereich des längs verlaufenden Versteifungsprofils. Durch die Verteilung über die Oberfläche des Gewölbemantels ergibt sich für die gesamte Gewölbemantelfläche eine gleichmäßige und hohe Steifigkeit.

In weiterer Ausgestaltung der Erfindung weist der Gewölbemantel wenigstens einen stirnseitigen Abschluss in Form eines insbesondere aus einer einzelnen Kunststoffschale als Single-Sheet-Bauteil hergestellten Seitenteils auf. Das Seitenteil kann einstückig am Gewölbemantel angeformt sein oder vorzugsweise als separates, einschaliges Kunststoffbauteil gestaltet sein. In vorteilhafter Weise sind der Gewölbemantel und das separat hergestellte, einschalige Seitenteil mit zueinander komplementären Steckprofilierungen versehen, um ein werkzeugloses Zusammenstecken von Seitenteil und Gewölbemantel zu ermöglichen. In vorteilhafter Weise weist das Speichergewölbesystem mehrere Gewölbemäntel sowie mehrere Seitenteile auf, wobei wenigstens zwei Gewölbemäntel fluchtend hintereinander angeordnet und jeweils über stirnseitige Steckprofilierungen werkzeuglos zusammengefügt werden.

In weiterer Ausgestaltung der Erfindung weist das Seitenteil einen Tunnelanschluss für eine werkzeuglose Verbindung mit einem Verbindungstunnel auf. Dadurch kann ein durch wenigstens einen Gewölbemantel sowie entsprechende Seitenteile gebildetes Speichergewölbe mit wenigstens einem weiteren, neben dem ersten Speichergewölbe angeordneten Speichergewölbe in einfacher Weise verbunden werden. Der Verbindungstunnel bildet eine kommunizierende Röhre zwischen zwei Speichergewölben. Zusätzlich vergrößert er das nutzbare Speicher- und Versickerungsvermögen des Systems, da er nach unten zu einem Drainagebett hin offen ist.

In weiterer Ausgestaltung der Erfindung ist der Verbindungstunnel als nach unten offenes Tunnelgewölbe in Form eines Single-Sheet-Bauteils aus Kunststoff hergestellt und weist eine - in einer Draufsicht gesehen - U- oder S-förmig gekrümmte Längserstreckung auf. Falls der Verbindungstunnel dazu vorgesehen ist, zwei parallel nebeneinander angeordnete Speichergewölbe miteinander zu verbinden, ist der Verbindungstunnel in der Draufsicht gesehen U-förmig gekrümmt. Falls zwei Speichergewölbe zwar parallel, jedoch axial zueinander versetzt angeordnet sind, ist der Verbindungstunnel in vorteilhafter Weise mit einer S- oder Z-Form - jeweils in der Draufsicht gesehen - versehen, um einen Anschluss mit den Speichergewölben und demzufolge eine Verbindung zwischen den Speichergewölben zu ermöglichen.

In weiterer Ausgestaltung der Erfindung ist der Verbindungstunnel an seinen gegenüberliegenden Stirnenden jeweils mit Anschlussprofilierungen zur werkzeuglosen Steckverbindung mit jeweils einem Tunnelanschluss eines Seitenteils versehen. Dadurch ist auch zwischen dem Verbindungstunnel und entsprechenden Speichergewölben, die aus Seitenteilen und Gewölbemänteln zusammengesetzt sind, eine einfache Steckverbindung ermöglicht, wodurch sich eine besonders einfache Handhabung an einer entsprechenden Baustelle ergibt.

In weiterer Ausgestaltung der Erfindung weist jede Versteifungsrippe einen zu einem Inneren des Gewölbemantels hin offenen, U-förmigen Querschnitt auf. Auch das Versteifungsprofil weist einen zu einem Inneren des Gewölbemantels hin offenen, U-förmigen Querschnitt auf. Dadurch ist eine einfache Herstellung des jeweiligen Gewölbemantels durch einen einstufigen Tiefziehvorgang ermöglicht.

In weiterer Ausgestaltung der Erfindung sind mehrere Gewölbemäntel fluchtend aneinandergefügt und/oder seitlich nebeneinander angeordnet und mittels wenigstens eines Seitenteils über wenigstens einen Verbindungstunnel stirnseitig miteinander verbunden. Das Speichergewölbesystem ist modular aufgebaut und kann je nach gewünschter Speicherkapazität aus mehreren Speichergewölben aufgebaut sein, die durch einen oder mehrere fluchtend aneinandergefügte Gewölbemäntel sowie entsprechende stirnseitige Seitenteile gebildet und über einen oder mehrere Verbindungstunnel miteinander verbunden sind.

Weitere Vorteile und Merkmale der Erfindung ergeben sich aus den Ansprüchen sowie aus der nachfolgenden Beschreibung eines bevorzugten Ausführungsbeispiels der Erfindung.
- Fig. 1: zeigt in perspektivischer Darstellung einen Gewölbemantel einer Ausführungsform eines erfindungsgemäßen Speichergewölbesystems,
- Fig. 2: den Gewölbemantel nach Fig. 1 in perspektivischer Darstellung von unten,
- Fig. 3: in vergrößerter Draufsicht den Gewölbemantel nach Fig. 1,
- Fig. 4: einen Längsschnitt längs der Schnittlinie IV-IV durch den Gewölbemantel nach Fig. 3,
- Fig. 5: in perspektivischer Darstellung einen Verbindungstunnel einer Ausführungsform eines erfindungsgemäßen Speichergewölbesystems,
- Fig. 6 bis 11: verschiedene Montageschritte zum Aufbau einer Ausführungsform eines erfindungsgemäßen Speichergewölbesystems mithilfe von werkzeuglosen Steckverbindungen,
- Fig. 12: eine Ausführungsform eines erfindungsgemäßen Speichergewölbesystems mit insgesamt neun Gewölbemänteln, sechs Seitenteilen und zwei Verbindungstunneln und
- Fig. 13: das Speichergewölbesystem nach Fig. 12 in einer Draufsicht.

Ein Speichergewölbesystem gemäß den Fig. 1 bis 13 weist mehrere Gewölbemäntel 1 auf, die gemäß den Fig. 1 bis 4 gestaltet sind. Ein derartiger Gewölbemantel 1 ist als Kunststoffbauteil in Single-Sheet-Bauweise durch entsprechendes Tiefziehen einer einzelnen, thermoplastischen Kunststoffplatte (Single Sheet) gestaltet. Die Kunststoffplatte hat vor einem entsprechenden Tiefziehvorgang vorzugsweise eine Dicke von 6 bis 8 mm. Der nach einem entsprechenden Tiefziehvorgang entstandene Gewölbemantel 1 weist einen im Wesentlichen kreisbogenförmigen Querschnitt auf und bildet einen zu gegenüberliegenden Stirnseiten sowie nach unten hin offenen Gewölbetunnel. Der Gewölbemantel 1 weist an seinen gegenüberliegenden, bodenseitigen Längsrändern jeweils eine Bodenfläche B auf. Von den Bodenflächen B ausgehend wölbt sich jeweils eine Oberfläche des Gewölbemantels 1 nach oben bis zu einer Scheitellinie S, die eine imaginäre, parallel zu den bodenseitigen Seitenrändern des Gewölbemantels 1 im Bereich der Bodenflächen B verlaufende Längslinie durch Scheitelpunkte von geometrischen Bogenquerschnitten des Gewölbemantels 1 bildet. Die Scheitellinie S erstreckt sich in Längsrichtung des Gewölbemantels 1 und bildet eine Oberseitenlinie des Gewölbemantels 1. Längs der Scheitellinie S erstreckt sich über nahezu die gesamte Länge des Gewölbemantels 1 ein Versteifungsprofil 3, das einen U-förmigen, nach unten zum Inneren des Gewölbemantels 1 hin offenen Querschnitt aufweist. Der Gewölbemantel 1 ist auf gegenüberliegenden Stirnseiten durch jeweils eine gewölbte Randprofilierung 2 begrenzt, die als Steckprofilierung zum werkzeuglosen Verbinden mit einem weiteren Gewölbemantel 1 oder einem Seitenteil 10 (siehe Fig. 6 bis 13) dient.

Der Gewölbemantel 1 ist zudem mit mehreren, ausgehend von dem Versteifungsprofil 3 und der Scheitellinie S aus nach unten über den Umfang des Gewölbemantels 1 erstreckten Versteifungsrippen 4 versehen, die wie das Versteifungsprofil 3 einstückig in dem Gewölbemantel 1 ausgeformt sind. Sowohl das Versteifungsprofil 3 als auch die Versteifungsrippen 5 ragen von einer Manteloberfläche des Gewölbemantels 1 aus nach außen ab. Jede Versteifungsrippe 5 weist ein im Wesentlichen U-förmiges, zum Inneren des Gewölbemantels 1 hin offenes Querschnittsprofil auf. Jede Versteifungsrippe 5 umfasst zwei von der Manteloberfläche aus zumindest weitgehend rechtwinklig nach außen abragende, seitliche Rippenwandungen 5. Auch die stirnseitigen, bogenförmigen Randprofilierungen 2 des Gewölbemantels 1 weisen auf ihren der jeweils benachbarten Versteifungsrippe 4 zugewandten Seiten über einen Teilbereich des Umfangs der Manteloberfläche eine seitliche Rippenwandung 5 auf, die ebenfalls zumindest weitgehend rechtwinklig zu der Manteloberfläche nach außen abragt.

Anhand der Fig. 1 bis 4 ist gut erkennbar, dass die Versteifungsrippen 5 über die Manteloberfläche gesehen schräg zueinander ausgerichtet sind. Dabei sind die seitlichen Rippenwandungen 5 von jeweils zwei benachbarten Versteifungsrippen 4 zumindest über einen Teil einer in Querrichtung gesehenen Umfangslinie der Manteloberfläche des Gewölbemantels 1 derart trichter- oder keilförmig zueinander ausgerichtet, dass sich trichter- oder keilförmige Aufnahmeräume 6, 7 ergeben, die nach oben und seitlich nach außen offen sind. Die einander zugewandten seitlichen Rippenwandungen 5 benachbarter Versteifungsrippen 4 bzw. Randprofilierungen 2 verlaufen zur Bodenfläche B hin zumindest abschnittsweise über einen Teilbereich des Umfangs des Gewölbemantels 1 schräg aufeinander zu. Dabei bilden sich beidseitig des Versteifungsprofils 3 jeweils zwei große Aufnahmeräume 6, deren seitliche Rippenwandungen 5 sich über die gesamte Höhe und damit den gesamten Umfang des Gewölbemantels 1 zur Bodenfläche B hin relativ zueinander verjüngen. Zudem ergeben sich kleine trichter- oder keilförmige Aufnahmeräume 7, die in einem etwa vertikalen Seitenbereich auf gegenüberliegenden Seiten des Gewölbemantels 1 vorgesehen sind und in die Bodenfläche B münden.

Die gewölbten Randprofilierungen 2 des Gewölbemantels 1 sind derart ausgeführt, dass jeweils ein weiterer Gewölbemantel 1 stirnseitig von oben her mit einer komplementären Randprofilierung 2 auf den stirnseitigen Rand des Gewölbemantels 1 aufgesetzt werden kann.

Das Speichergewölbesystem umfasst zudem wenigstens einen Verbindungstunnel 8 (Fig. 5), der ebenfalls als thermoplastisches Kunststoffbauteil in Single-Sheet-Bauweise hergestellt ist. Der Verbindungstunnel 8 weist - in einer Draufsicht gesehen - eine U-Form auf, wobei beidseitig an einen längserstreckten Tunnelabschnitt mit parallel zueinander verlaufenden Versteifungsbögen jeweils ein rechtwinklig gekrümmter Anschlussabschnitt anschließt. Jeder Anschlussabschnitt ist stirnseitig mit einstückig angeformten Steckprofilierungen 9 versehen, die eine Nut zum Einstecken eines bogenförmigen Rands einer Aussparung 11 eines Seitenteils 10 bilden. Das Seitenteil 10 ist ebenfalls als thermoplastisches Kunststoffbauteil in Single-Sheet-Bauweise hergestellt und dient als stirnseitiger Abschluss eines Gewölbemantels 1 und demzufolge als Stirnwand des Gewölbemantels 1. Auch das Seitenteil 10 ist mit einer bogenförmigen Randprofilierung versehen, die komplementär zu der Randprofilierung 2 des jeweiligen Gewölbemantels 1 ausgeführt ist, um ein Aufstecken des Gewölbemantels 1 von oben her auf das Seitenteil 10 zu ermöglichen. Eine Montage des Speichergewölbesystems erfolgt in einfacher Weise an einer Baustelle auf einer vorbereiteten Drainage dadurch, dass zunächst ein Verbindungstunnel 8 positioniert und anschließend ein erstes Seitenteil 10 mittels des Rands seiner Aussparung 11 auf eine Anschlussprofilierung 9 des Verbindungstunnels 8 aufgesteckt wird (siehe Fig. 6 bis 8). Anschließend wird ein erster Gewölbemantel gemäß den Fig. 8 bis 10 von oben her auf den bogenförmigen Stirnrand des Seitenteils 10 aufgesteckt. Wie anhand Fig. 11 erkennbar ist, wird nun ein weiteres Seitenteil 10 auf den gegenüberliegenden Anschlussabschnitt des Verbindungstunnels 8 aufgesteckt, auf das dann in analoger Weise ein zweiter Gewölbemantel 1 von oben her aufgesetzt wird.

Durch einfaches Aufstecken von oben wird an die gegenüberliegende, offene Stirnseite des jeweiligen Gewölbemantels 1 ein weiterer Gewölbemantel 1 angefügt. In entsprechender Längsflucht wird zudem an den zweiten Gewölbemantel ein dritter Gewölbemantel 1 angefügt, der zudem auf jeweils ein rückseitiges Seitenteil 10 aufgesteckt wurde. Wenigstens ein Gewölbemantel 1 in Verbindung mit zwei stirnseitig abschließenden Seitenteilen 10 bildet ein Speichergewölbe.

Wie anhand der Fig. 12 und 13 erkennbar ist, wird zudem in analoger Weise parallel zu den beiden Gewölbemantelreihen eine dritte Reihe von Gewölbemänteln 1 aufgebaut, die ebenfalls aus drei Gewölbemänteln 1 aufgebaut und durch zwei gegenüberliegend stirnseitig abschließenden Seitenteilen 10 begrenzt sind. Die aneinandergefügten Gewölbemäntel 1 in jeweils einer Längsflucht in Verbindung mit den jeweils stirnseitig abschließenden Seitenteilen 10 ergeben jeweils ein Speichergewölbe, so dass gemäß den Fig. 12 und 13 insgesamt drei identisch zueinander gestaltete, parallel nebeneinander angeordnete Speichergewölbe vorgesehen sind. Anhand der Fig. 12 und 13 ist auch erkennbar, dass auch das dritte Speichergewölbe mit dem mittleren Speichergewölbe über einen weiteren Verbindungstunnel 8 verbunden ist, der identisch zu dem ersten Verbindungstunnel 8 gestaltet ist und in gleicher Weise an die Seitenteile 10 angeschlossen ist wie der anhand der Fig. 5 bis 8 bereits ausführlich beschriebene Verbindungstunnel 8. Das so gebildete Speichergewölbesystem ist auf einem ebenen Drainagebett in einer Baugrube einer Tiefbaustelle positioniert, wobei sowohl die Speichergewölbe als auch die Verbindungstunnel 8 jeweils nach unten zu dem Drainagebett hin offen sind. Nach erfolgter Aufstellung und Montage des Speichergewölbesystems wird die Baugrube mit Schüttgut aufgefüllt. Geeignetes Schüttgut ist Kies, dessen Steine sich in den keil- oder trichterförmigen Aufnahmeräumen 6, 7 verkeilen und verspannen und so für das Speichergewölbesystem im Bereich der Manteloberflächen der Gewölbemäntel 1 eine so hohe Steifigkeit bewirken, dass eine Deformation und insbesondere ein Einknicken der Manteloberflächen, d.h. der Wandungen, der Gewölbemäntel 1 vermieden wird.

## Patentansprüche

1. Speichergewölbesystem für Flüssigkeiten mit wenigstens einem aus einem thermoplastischen Kunststoff bestehenden, bogenförmigen Gewölbemantel (1), der aus einer einzelnen Kunststoffschale als Single-Sheet-Bauteil hergestellt ist, **dadurch gekennzeichnet, dass** der Gewölbemantel (1) mit nach außen abragenden Versteifungsrippen (4) versehen ist, die jeweils längs der Versteifungsrippen (4) verlaufende, zumindest weitgehend rechtwinklig von einer Oberfläche des Gewölbemantels abragende, seitliche Rippenwandungen (5) aufweisen, wobei ausgehend von einer Scheitellinie (S) des Gewölbemantels (1) jeweils einander zugewandte Rippenwandungen (5) benachbarter Versteifungsrippen (4) in Richtung einer Bodenfläche (B) des Gewölbemantels (1) zumindest abschnittsweise trichter- oder keilartig aufeinander zulaufen.

2. Speichergewölbesystem nach Anspruch 1, **dadurch gekennzeichnet, dass** der Gewölbemantel (1) wenigstens ein längs der Scheitellinie (S) verlaufendes Versteifungsprofil (3) aufweist.

3. Speichergewölbesystem nach Anspruch 1 oder 2, **dadurch gekennzeichnet, dass** das Versteifungsprofil (3) und die Versteifungsrippen (4) einstückig aus der Kunststoffschale des Gewölbemantels (1) ausgeformt sind.

4. Speichergewölbesystem nach einem der vorhergehenden Ansprüche, **dadurch gekennzeichnet, dass** mehrere, einander nach Art eines Kreuzgewölbes kreuzende Versteifungsrippen (4) über die Oberfläche des Gewölbemantels (1) verteilt angeordnet sind.

5. Speichergewölbesystem nach einem der vorhergehenden Ansprüche, **dadurch gekennzeichnet, dass** der Gewölbemantel (1) wenigstens einen stirnseitigen Abschluss in Form eines insbesondere aus einer einzelnen Kunststoffschale als Single-Sheet-Bauteil hergestellten Seitenteils (10) aufweist.

6. Speichergewölbesystem nach einem der vorhergehenden Ansprüche, **dadurch gekennzeichnet, dass** das Seitenteil (10) einen Tunnelanschluss (11) für eine werkzeuglose Verbindung mit einem Verbindungstunnel (8) aufweist.

7. Speichergewölbesystem nach Anspruch 6, **dadurch gekennzeichnet, dass** der Verbindungstunnel (8) als nach unten offenes Tunnelgewölbe in Form eines Single-Sheet-Bauteils aus Kunststoff hergestellt ist und eine - in einer Draufsicht gesehen - U- oder S-förmig gekrümmte Längserstreckung aufweist.

8. Speichergewölbesystem nach Anspruch 7, **dadurch gekennzeichnet, dass** der Verbindungstunnel (8) an seinen gegenüberliegenden Stirnenden jeweils mit Anschlussprofilierungen (9) zur werkzeuglosen Steckverbindung mit jeweils einem Tunnelanschluss (11) eines Seitenteils (10) versehen ist.

9. Speichergewölbesystem nach Anspruch 1, **dadurch gekennzeichnet, dass** jede Versteifungsrippe (4) einen zu einem Inneren des Gewölbemantels (1) hin offenen U-förmigen Querschnitt aufweist.

10. Speichergewölbesystem nach einem der vorhergehenden Ansprüche, **dadurch gekennzeichnet, dass** mehrere Gewölbemäntel (1) fluchtend aneinandergefügt sind und/oder seitlich nebeneinander angeordnet und mittels wenigstens eines Seitenteils (10) über wenigstens einen Verbindungstunnel (8) stirnseitig miteinander verbunden sind.
